# EUROPÄISCHE PATENTSCHRIFT

(11) **EP 0 244 647 B1**
(45) Veröffentlichungstag und Bekanntmachung des Hinweises auf die Patenterteilung: **06.03.1991**
(21) Anmeldenummer: 87105029.0
(22) Anmeldetag: 16.07.1983
(51) Int. Cl.: C11D 3/384

(54) **Verwendung von Casein als Reinigungsmittel**
Use of casein as a cleaning agent
Utilisation de la caséine comme agent de nettoyage

(30) Priorität: 30.07.1982 DE 3228479
(43) Veröffentlichungstag der Anmeldung: 11.11.1987
(62) Teilanmeldung aus: 83106984.4
(73) Patentinhaber: Pötschke, Dénes, D-7312 Kirchheim/Teck (DE)
(72) Erfinder: Pötschke, Dénes, D-7312 Kirchheim/Teck (DE)
(74) Vertreter: Patentanwälte Ruff, Beier, Schöndorf und Mütschele

(56) Entgegenhaltungen:
- EP-A- 0 013 585
- FR-A- 2 303 074
- FR-A- 2 370 090
- US-A- 4 079 020

## Beschreibung

Die Erfindung betrifft die Verwendung von Casein in Verbindung mit einem Tensidgemisch als Hochdruck- und Auskochreinigungsmittel.

Casein ist als Zusatz für Seifen schon seit langem bekannt, so wird in "Ullmann, Enzyklopädie der technischen Chemie", Band 3, 1916, Seiten 292 bis 297, insbesondere auf Seite 297, darauf hingewiesen, daß Toilettenseifen durch Zusatz von 10 % Caseinlösung vermehrt und in der Qualität verbessert werden können. Die Seife soll zarter und haltbarer werden und größere Schaumkraft haben. Aus DE-A-27 48 800, US-A-40 79 020 und EP-AI-0 013 585 ist es bei Geschirrspülmitteln, die für das Geschirrspülen von Hand bestimmt sind, bekannt, Casein in einer Menge von 0,25 bis 5 Gew.% zu verwenden. Die Aufgabe des Caseins ist dort, Alkylbenzolsulfonate, Alkylsulfonate und Alkylsulfate mindestens teilweise zu ersetzen, da diese dazu neigen, die Eigenschaften der Milde und auch des Abtropfens/Trocknens unter Weichwasserbedingungen nachteilig zu beeinflussen. In der DE-A-26 07 656 ist ein Wasch- und Reinigungsmittel für Textilien beschrieben, das zusätzlich zu Phosphataufbausalzen noch Komplexbildner, wie Phosphonsäuren, und Schutzkolloide, wie Casein, enthält.

Es wurde gefunden, daß sich Casein in Verbindung mit einem Tensidgemisch hervorragend als Hochdruck- und Auskochreinigungsmittel eignet und in der Lage ist selbst starke Verkrustungen abzulösen. Dabei kann mit besonderem Vorteil auf die Mitverwendung von Polyphosphaten verzichtet werden.

Casein ist als Milchprotein biologisch abbaubar, so daß es keine Umweltprobleme mit sich bringt. Casein ist ein bei der Milchverwertung in großen Mengen anfallendes Nebenprodukt, für das durch die Erfindung gleichzeitig eine Verwendung geschaffen wird.

Erfindungsgemäß verwendet werden Casein bzw. Caseinate.

Bereits sehr kleine Mengen an Milchproteinen ermöglichen eine starke Herabsetzung des Polyphosphatgehaltes. Normalerweise liegt das Milchprotein in Mengen von mehr als 5 bis 20 Gew.%, insbesondere 7 bis 15 Gew.% in der Trockensubstanz des Reinigungsmittels vor. In besonderen Fällen kann der Anteil jedoch auch höher liegen, besonders dann, wenn das Reinigungsmittel im übrigen nur das Tensidgemisch enthält.

Casein ist im Handel in der Regel als Pulver, das in Wasser schwer löslich ist. Durch Erhöhen des pH-Wertes kann Casein jedoch in bekannter Weise löslich gemacht werden. Hierbei ist ein Löslichmachen unter Verwendung von Ammoniumhydroxid bevorzugt. Es können jedoch auch andere lösliche Caseinate verwendet werden.

Das Hochdruck- bzw. Auskochreinigungsmittel ist vorzugsweise frei von Polyphosphaten.

Die Verwendung des Hochdruck- bzw. Auskochreinigungsmittels aus Casein und Tensidgemisch erfolgt vorzugsweise zur Reinigung von stark verschmutzten Gegenständen, wie Maschinen, Apparate, Boots-, Schiffs- und Flugzeugkörpern und Schwimmbädern. Hierbei kommen die besonderen Fähigkeiten der Milchproteine zum Ablösen von groben Schmutzteilen zum Tragen. Es ist also nicht erforderlich, daß die starken Verschmutzungen vollständig aufgelöst werden. Es reicht vielmehr ein Ablösen des Schmutzes in Form von mehr oder weniger groben Partikeln aus.

Das erfindungsgemäße Reinigungsmittel kann in flüssiger Form vorliegen, was dann bevorzugt ist, wenn weitere Bestandteile des Reinigungsmittels ohnehin üblicherweise in flüssiger Form eingesetzt werden. Bei Vorliegen des Reinigungsmittels in flüssiger Form enthält es zweckmäßigerweise noch ein Konservierungsmittel , um eine bakterielle Zersetzung des Milchproteins zu vermeiden.

Zweckmäßigerweise erfolgt die Anwendung von Milchproteinen in Form von flüssigen Zubereitungen von aufgeschlossenem Milcheiweiß, die Konservierungsmittel enthalten. Diese flüssigen Zubereitungen werden in Kombination mit Tensidmischungen verwendet.

Die Eiweißlösung hat vorzugsweise folgende Zusammensetzung (Gewichtsteile pro Volumenteile):
10 - 16 Casein oder Caseinate als Pulver,
0,8 - 1,2 Teile Ammoniumhydroxid (25 %),
0,8 - 1,2 Teile Konservierungsmittel,
aufgefüllt auf 100 Volumenteile Wasser.

Die Tensidmischung kann folgende Zusammensetzung haben (Gewichtsteile pro Volumenteile):
5 - 15 Teile Alkylpolyglycoläther,
5 - 10 Diethylenglycolmonobutyläther (oder ähnliche Glycole) als Lösungsvermittler,
5 - 10 Teile Metoxypropanolaminsalze als Reinigungsverstärker,
5 - 15 Teile Tridecylalkohole mit 5 bis 8 Ethylenoxid,
1 - 3 Teile Natriumcumolsulfonat (Pulver),
1 - 8 Teile Industriealkohole, z.B. Isopropanol, aufgefüllt auf 100 Volumenteile Wasser.

Das Verhältnis von Eiweißlösung zu Tensidgemisch kann im Verhältnis von 1:2 bis 2:1 liegen, wobei es vorzugsweise 1:1 beträgt. Die Eiweißlösung enthält vorzugsweise 5 bis 20 Gew.% lösliches Milcheiweiß (Caseinate) und eine ausreichende Menge an Konservierungsmittel . Das Tensidgemisch enthält in der Regel 20 bis 60 Gew.% Netzmittel und wasserlösliche organische Lösungsmittel. Eiweißlösung und Tensidgemisch werden vorzugsweise in Form einer gemeinsamen flüssigen Mischung zubereitet und eingesetzt. Darin können, bezogen auf den Feststoffgehalt, etwa 10 bis 30 Gew.% Casein bzw. Caseinat und ca. 90 bis 70 Gew.% Tensidgemisch enthalten sein. Je nach Verwendungszweck wird diese flüssige Mischung dann um ein Vielfaches verdünnt. Das Tensidgemisch dient vorwiegend als Waschmittel zur Entfernung von Verkrustungen (aus Teer, Ölen usw.), bei Behältern, Foulardes, Spannrahmen, Sieben, Maschinen und Maschinenteilen, Klimaanlagen sowie Fahr- und Flugzeugkörpern. Für die Anwendung als Waschmittel für die Hochdruckreinigung wird das Gemisch aus Eiweißlösung und Tensidgemisch verdünnt, vorzugsweise im Verhältnis 1:3 bis 1:5. Hierdurch wird seine Viskosität gesenkt, damit es dem erhitzten Wasser des Hochdruckreinigers zudosiert werden kann. Ein solches Waschmittel eignet sich auch zur Reinigung durch Auskochen, was bei hartnäckigen Verschmutzungen mit der Hochdruckreinigung kombiniert werden kann.

Weitere Merkmale und Vorteile der Erfindung ergeben sich aus dem nachfolgenden Beispiel in Verbindung mit den Unteransprüchen.

### Beispiel

### Hochdruckreinigungsmittel auf der Basis von Milchproteinen

Stark verschmutzte Maschinen, Apparate, Fahrzeuge, Schiffs-, Boots- und Flugzeugkörper sowie Innen-und Außenwände bzw. Verkleidungen können mit milcheiweißhaltigen Reinigungsmitteln im Hochdruckverfahren wirkungsvoll gereinigt werden, selbst dann, wenn die Verschmutzungen sonst nicht lösbar oder nur mit umweltschädlichen oder aggressiven Chemikalien beseitigt werden können. Wirkungsvoll ist die Kombination aus Eiweißlösung und Tensidgemisch auch bei der Hochdruckreinigung von Lebensmittelbetrieben, öffentlichen und privaten Schwimmbädern, Kläranlagen und Behältern. Für den Einsatz im Hochdruckreiniger wird die dickflüssige Mischung aus Tensidgemisch und Eiweißlösung zunächst 3- bis 5-fach verdünnt. Es werden dann ca. 20 bis 60 I dieser Lösung zu 3000 bis 5000 I erhitztem Waschwasser zudosiert. Eiweißlösung und Tensidgemisch liegen dann in einer ca. 150- bis 1250-fachen Verdünnung vor (0,08 bis 1,3 g/1 Waschflüssigkeit).

Anwendungsbedingungen: 70 bis 95 C, 70 bis 150 bar. Mit Hilfe einer Punktstrahldüse konnten mit diesem Hochdruckreinigungsmittel auch klebrige und verhärtete Verunreinigungen mit gutem Erfolg abgelöst werden.

## Patentansprüche

1. Verwendung von Casein in Verbindung mit einem Tensidgemisch als Hochdruckreinigungsmittel.

2. Verwendung von casein in Verbindung mit einem Tensidgemisch zur Entfernung von Verkrustungen durch Auskochen bei Behältern, Foulardes, Spannrahmen, Sieben, Maschinen, Maschinenteilen, Klimaanlagen sowie Fahr- und Flugzeugkörpern.

3. Verwendung von Casein nach Anspruch 1 oder 2 in Form eines Mittels, das frei von Polyphosphaten ist.

4. Verwendung von Casein in Verbindung mit einem Tensidgemisch in Form eines Mittels, das frei von Polyphosphaten ist, zur Entfernung von Verkrustungen durch Auskochen.

5. Verwendung von Casein nach einem der Ansprüche 1 bis 4, dadurch gekennzeichnet, daß es in Lösung eingesetzt wird.

## Claims

1. Use of casein in conjunction with a surfactant mixture as a high pressure cleaning agent.

2. Use of casein in conjunction with a surfactant mixture for the removal of incrustations by decoction of containers, pads, tenter frames, screens, machines, machine parts, air conditioning systems, aircraft fuselages and vehicle bodies.

3. Use of casein according to claims 1 or 2 in the form of an agent free from polyphosphates.

4. Use of casein in conjunction with a surfactant mixture in the form of an agent free from polyphosphates for removing incrustations by decoction.

5. Use of casein according to one of the claims 1 to 4, characterized in that it is used in solution.

## Revendications

1. Utilisation de caséine conjointement avec un mélange d'agents tensio-actifs, en tant qu'agent de nettoyage sous haute pression.

2. Utilisation de caséine conjointement avec un mélange d'agents tensio-actifs pour éliminer des incrustations par ébullition dans des récipients, des foulards, des châssis-tendeurs, des tamis, des machines, des pièces de machines, des installations de climatisation, de même que des corps de véhicules et des fuselages d'avions.

3. Utilisation de caséine selon la revendication 1 ou 2 sous la forme d'un agent qui est exempt de polyphosphates.

4. Utilisation de caséine conjointement avec un mélange d'agents tensio-actifs sous la forme d'un agent qui est exempt de polyphosphates, pour l'élimination d'incrustations par ébullition.

5. Utilisation de caséine selon l'une des revendications 1 à 4, caractérisée par le fait qu'elle est mise en solution.
